# EUROPÄISCHE PATENTSCHRIFT

(11) **EP 3 262 725 B1**
(45) Veröffentlichungstag und Bekanntmachung des Hinweises auf die Patenterteilung: **05.01.2022**
(21) Anmeldenummer: 16708622.2
(22) Anmeldetag: 24.02.2016
(51) Int. Cl.: H01R 9/03, H01R 13/514, H01R 13/648, H01R 43/16, H01R 43/24, H01R 107/00, H01R 13/6592

(54) **GESCHIRMTER ELEKTRISCHER VERBINDER**
SHIELDED ELECTRIC CONNECTOR
CONNECTEUR ÉLECTRIQUE BLINDÉ

(30) Priorität: 25.02.2015 DE 102015102703
(43) Veröffentlichungstag der Anmeldung: 03.01.2018
(62) Teilanmeldung aus: 19212454.3
(73) Patentinhaber: Phoenix Contact GmbH & Co. KG, 32825 Blomberg (DE)
(72) Erfinder: NOLTING, Daniel, 32120 Hiddenhausen (DE); TÜNKER, Manuel, 32694 Dörentrup (DE); REIMCHEN, Valeri, 32839 Steinheim/Sandebeck (DE); MÜHLENBERND, André, 33739 Bielefeld (DE); DOBER, Kathrin, 32657 Lemogo (DE); STARKE, Cord, 32825 Blomberg (DE)
(74) Vertreter: Blumbach · Zinngrebe Patentanwälte PartG mbB
(86) Internationale Anmeldenummer: PCT/EP2016/053817
(87) Internationale Veröffentlichungsnummer: WO 2016/135170

(56) Entgegenhaltungen:
- EP-A2- 2 109 194
- DE-A1-102011 012 763
- DE-A1-102012 009 790
- US-A- 5 906 513

## Beschreibung

### Gebiet der Erfindung

Die Erfindung betrifft einen geschirmten elektrischen Verbinder zur Verbindung von geschirmten elektrischen Leitungen oder Steckverbindern untereinander sowie auf Verfahren zur Herstellung des geschirmten elektrischen Verbinders.

Ein solcher geschirmter elektrischer Verbinder kann die Gestalt der Verbindung zwischen zwei Koaxialkabeln, oder von mehreren geschirmten Kabeln untereinander als Verteiler annehmen, oder die Verbindung kann zwischen einem geschirmten Kabel und einem Steckverbinder existieren, oder kann die Form eines geschirmten Mehrfachverteilers annehmen, der mehrere geschirmte Steckverbinder oder geschirmte Kabel miteinander verbindet.

### Hintergrund der Erfindung

Aus der DE 196 13 228 B4 ist ein elektrischer Steckverbinder mit Anschlusskabel bekannt mit einer metallischen Kupplungseinrichtung mit Überwurfmutter oder mit Schraube und mit einem einwärts gerichteten Kragen, der mit einer gecrimpten Hülse in Kontakt steht und die Verbindung zwischen der Kupplungseinrichtung und der Abschirmung des Abschlusskabels herstellt. Die Herstellung eines geschirmten Steckverbinders mit gecrimpter Schirmhülse ist aufwändig, es werden viele Einzelteile benötigt und die Vorbereitung des anzuschließenden Kabels wird von Hand durchgeführt, ebenso wie die Montage der vielen Einzelteile. Im Falle von Steckverbindern in Winkelform ist die Herstellung noch schwieriger zu bewältigen. Die elektrische Verbindung durch Crimpen von Teilen ist ferner nicht immer sicher, insbesondere kann sich der Übergangswiderstand an der Crimpverbindung bei Temperaturwechsel und bei Alterung ändern, was die Abschirmqualität des Steckverbinders herabsetzt.

Aus dem US-Patent 5,906,513 ist ein geschirmter gespritzter elektrischer Verbinder bekannt, bei dem ein hülsenförmiges metallisches Gehäuse kabelseitig mit Schlitzen zur Bildung von Laschen vorgesehen ist, die auf die Metallgeflecht-Abschirmung des Kabels gepresst werden, wonach das hülsenförmige Metallgehäuse hinter der metallischen Verbinderkupplung, die freigelegte Metallgeflecht-Abschirmung und das Kabelende mit thermoplastischem Material umspritzt werden. Das thermoplastische Material enthält Litzen aus dünnem Metalldraht, die während des Spritzvorganges gegen das hülsenförmige Metallgehäuse gepresst werden, um gute elektrische Kontinuität zwischen Kabel und Verbinder oder zu den hülsenartigen Gehäusen von Steckverbindern herzustellen. Auch hier kann der Übergangswiderstand zwischen den Abschirmteilen sich bei Temperaturwechsel und bei Alterung verschlechtern.

Aus der DE 10 2008 018 403 A1 und der WO 2011/151373 A1 sowie der EP 2 109 194 A2 ist ein Steckverbinder mit einem daran angeschlossenen geschirmten Kabel bekannt, bei dem eine gespritzte Schirmhülse aus elektrisch leitendem Material, insbesondere einem elektrisch leitendem Kunststoff, die Kabelabschirmung mit der Kupplungsmutter des Steckverbinders elektrisch verbindet. Unter elektrisch leitendem Kunststoff wird allgemein ein mit Metallfasern gefüllter Kunststoff verstanden. Solches elektrisch leitfähiges Material kann spritzgussfähig sein (vgl. DIN 24450). Im Einzelnen werden die elektrischen Leiterenden des Kabels im Steckergehäuse angeschlossen, an dem eine Metallhülse angeordnet wird. Im Anschluss daran wird ein isolierender Träger spritzgegossen, der sich vom Leiterschirm bis in das Gehäuse hinein erstreckt. Um die isolierenden Träger wird ein elektrisch leitendes Hülsenteil spritzgegossen, das den Leiterschirm mit der Metallhülse und damit mit dem Gehäuseschirm des elektrischen Verbinders verbindet. Jedoch macht elektrisch leitender Kunststoff nur schwache Kontakte zu metallischen Oberflächen des Steckverbinders oder des Kabels, so dass der Übergangswiderstand an den Übergangsflächen zwischen dem elektrisch leitenden Kunststoffmaterial und den metallischen Flächen am Steckverbinder bzw. an der Kabelabschirmung erhöhte Werte aufweist, die sich zudem noch verschlechtern können, wenn sich in Folge des Schrumpfens oder Schmelzens des Kunststoffs Spalte oder Risse an den Übergangsflächen auftun. Ferner weisen leitfähige Kunststoffe in nachteiliger Weise eine geringere Schirmdämpfung als Metall auf.

Aus DE 10 2011 012 763 A1 ist ein Steckerverbinder für ein abgeschirmtes Kabel bekannt, bei dem ein Isolierkörper mit einem elektrisch leitenden Verbundmaterial zur Bildung eines Schirmelementes spritzgusstechnisch umgossen ist. Die DE 10 2012 009 790 A1 betrifft das Spritzgießen einer flüssigen Metallkomponenten mittels einer Düse in die Kavität eines Werkzeuges oder einer Form. Dabei ist es möglich, die Metallkomponente an ein vorgefertigtes Bauteil anzuspritzen.

### Allgemeine Beschreibung der Erfindung

Der Erfindung liegt die Aufgabe zugrunde, einen geschirmten elektrischen Verbinder mit guter Schirmverbindung zwischen geschirmten elektrischen Leitungen und/oder geschirmten Steckverbindern zu schaffen.

Ein weiterer Aspekt der Aufgabe ist es, einen langlebigen geschirmten elektrischen Verbinder zu schaffen, bei welchem die Übergangswiderstände zwischen den beteiligten Komponenten der Schirmung während der Lebensdauer des Verbinders gering bleiben.

Ein weiterer Aspekt der Aufgabe ist es, einen geschirmten elektrischen Verbinder zu schaffen, welcher einfach und weitestgehend maschinell herstellbar ist und möglichst wenige Einzelteile aufweist.

Die Aufgabe der Erfindung wird durch den Gegenstand der unabhängigen Ansprüche gelöst. Vorteilhafte Weiterbildungen der Erfindung sind in den Unteransprüchen definiert.

Im Einzelnen enthält der geschirmte elektrische Verbinder ein oder mehrere Leitungselemente, die wenigstens einer Leitung oder wenigstens einem Steckverbinder angehören. Im Falle von mehreren Leitungen können diese wenigstens teilweise miteinander verbunden sein, um einen Verteiler zu bilden. Die Leitungselemente können beispielsweise als Leitungsadern eines elektrischen Kabels oder als Fortsetzungen von Steckerkontaktelementen eines Steckverbinders ausgebildet sein. Der Verbinder umfasst ferner eine oder mehrere Abschirmhüllen und/oder ein oder mehrere Abschirmgehäuse, die als Kabelabschirmung wenigstens einer Leitung bzw. als Gehäuseabschirmelemente wenigstens einem Steckverbinder angehören. Die Erfindung umfasst ferner ein Schirmgehäuse, das entweder mehrere Abschirmhüllen untereinander, oder wenigstens eine Abschirmhülle mit wenigstens einem Abschirmgehäuse, oder mehrere Abschirmgehäuse untereinander verbindet, oder einen Teil des Abschirmgehäuses bildet. Das Schirmgehäuse besteht aus einem gegossenen Metallkörper, der in situ auf Ringbereiche sowohl der einen Abschirmhülle oder der mehreren Abschirmhüllen, als auch auf Ringbereiche des einen Abschirmgehäuses oder der mehreren Abschirmgehäuse gegossen worden ist und dort eine Verankerung mit geringem elektrischem Übergangswiderstand ergibt und eine vollständige, insbesondere lückenlose Schirmung des Verbinders bewirkt. Das Schirmgehäuse kann sich auch zwischen zwei miteinander zu verbindenden, geschirmten Kabeln oder Kabelgruppen erstrecken.

Mit anderen Worten besteht das Schirmgehäuse vorzugsweise nicht aus vorgefertigten Schalen- oder Hülsenteilen, sondern es wird beim Zusammenbau bzw. im Konfektionsprozess des Verbinders unmittelbar an den Verbinder, insbesondere an aus Kunststoff bestehende Bestandteile des Verbinders und darum herum angegossen. Es wird demnach flüssiges Metall bzw. eine flüssige Metalllegierung direkt an aus Kunststoff bestehende Bestandteile des Verbinders und darum herum gegossen. Das Schirmgehäuse wird demnach aus flüssigem Metall in situ an den bereits teilgefertigten Verbinder angegossen bzw. um Bestandteile des teilgefertigten Verbinders in situ herum gegossen.

Damit kann Lückenbildung vermieden werden, welche z.B. auftreten kann, wenn eine Hülse auf die Abschirmhülle eines Kabels gecrimpt wird, oder die Abschirmung zwei gecrimpte Hülsen umfasst. Ferner ist der Übergangswiderstand zwischen den Abschirmhüllen von Kabeln und/oder den Abschirmgehäusen von Steckverbindern zu dem in situ aus flüssigem Metall angegossenen und die Abschirmhüllen und/oder die Abschirmgehäuse miteinander verbindenden Schirmgehäuse gering. Die von dem in situ angegossenen Schirmgehäuse hergestellten elektrischen Verbindungen sind ferner langlebig und unterliegen nur in geringem Maße Alterungsprozessen. Da bei der Erfindung nicht mit vorgefertigten aufzumontierenden Schirmhülsen gearbeitet wird, ist die Herstellung des Verbinders vereinfacht. Eine besonders große Vereinfachung und Qualitätsverbesserung ergibt sich ersichtlich bei Winkelverbindern.

Bei der Herstellung des Schirmgehäuses durch Metallguss direkt an die Abschirmhüllen und/oder Abschirmgehäuse ergibt sich eine gute Verankerung und innige Verbindung zwischen den angrenzenden Teilen der Schirmung, was zu einem geringen Übergangswiderstand zwischen den Teilen der Abschirmung führt. Bei entsprechender Wahl der Materialien der miteinander zu verbindenden Teile kann es sogar zu einer metallurgischen Verbindung kommen. Eine solche Verbindung ist besonders dauerhaft und von gleichbleibender Qualität.

Nach einer Ausgestaltung der Erfindung ist das Schirmgehäuse wenigstens teilweise auf und um einen Zwischenisolierkörper aus temperaturfestem elektrisch isolierendem Material gegossen, der die Leitungselemente beim Gießvorgang des Schirmgehäuses schützt. Zur Handhabung der Leitungselemente beim Zusammenbau des Verbinders werden die Enden der Leitungselemente, beispielsweise die Leitungsadern eines Kabels, von der Abschirmhülle frei gemacht, die typischerweise aus einem Metallgeflecht besteht. Auch wenn die Leitungselemente von einer Leitungsisolierung umgeben sein sollten, kann es vorteilhaft sein, die Leitungselemente mit einem zusätzlichen Zwischenisolierkörper besser gegen den heißen Metallschmelzfluss beim Gießen des Schirmgehäuses zu schützen. Der Zwischenisolierkörper kann aus wärmeresistentem elektrisch isolierendem Material bestehen und genügend dick gemacht werden, um den Anforderungen beim Gießen des Schirmgehäuses zu genügen.

Im Falle eines Steckverbinders zum paarenden Verbinden mit einem Gegensteckverbinder werden die rückwärtigen Fortsetzungen der Kontaktelemente des Steckverbinders als die Leitungselemente genutzt. Die Kontaktelemente oder Leitungselemente werden zweckmäßig von einem elektrisch isolierenden Verbindergehäuse beherbergt. Um dieses Verbindergehäuse, welches die Kontaktelemente oder Leitungselemente hält, ist eine Kupplungshälfte des Steckverbinders, die mit der anderen Kupplungshälfte des Gegensteckverbinders zusammen arbeiten soll, herum gebaut, die als eine elektrische Abschirmverbindung zu dem Gegensteckverbinder wirksam ist. Dies stellt einen einfachen und sicheren Aufbau eines geschirmten Steckverbinders dar.

Das Abschirmgehäuse des Steckverbinders kann ein metallisches Verbindungsteil und metallische Halbschalen umfassen, die auf dem isolierenden Verbindergehäuse mithilfe eines Überwurfrings befestigt sind und Teil der Kupplungshälfte des Steckverbinders bilden. Ein rückwärtiges Randteil des metallischen Verbindungsteils ist von dem Schirmgehäuse umgossen, so dass eine gute elektrische Verbindung zu dem Abschirmgehäuse des Steckverbinders gegeben ist, was die Abschirmgüte des Steckverbinders ausmacht.

Wenn der Steckverbinder für eine Datenleitung ausgebildet und vorzugsweise mehrere Leitungselemente aufweist, werden diese von einem Zwischenisolierkörper aus elektrisch isolierendem und thermisch schlecht leitendem Material geschützt. Die thermische Leitfähigkeit des Materials des Zwischenisolierkörpers liegt in diesem Fall vorzugsweise zwischen 0,01 und 10 W/m-K. In Betracht kommen z.B. Polyethylenterephtalat (PET), Polyurethan kompakt (PUR), Polyimid (z.B. Kapton^{®}), Polytherimid (PEI), Polytetrafluorethylen (PTFE), Polyvinylchlorid (PVC), Polyamid (z.B. Nylon^{®} oder Perlon^{®}), Polypropylen (PP), Polycarbonat (z.B. Makrolon^{®}), Epoxydharz, Polymethylmetacrylat (PMMA), Polyethylen (PE), Polystyrol (PS), Polysiloxan (Silikon) und Polybutylenterephthalat (PBT). Ggf. besteht der Zwischenisolierkörper aus einem geschäumten Kunststoff, mit welchem eine thermische Leitfähigkeit zwischen 0,01 und 0,1 W/m-K, vorzugsweise um 0,02 W/m-K, erreicht werden kann. Hierdurch wird ein guter Schutz empfindlicher Drahtisolierungen beim Gießen des Schirmgehäuses erzielt.

Wenn eines der Leitungselemente des Steckverbinders die Schutzerde führt (PE-Leiter), wird das Abschirmgehäuse vorzugsweise mit einer gegossenen Abzweigung unmittelbar an die Schutzerde angegossen. Dies stellt eine einfache und sichere Verbindung zwischen der äußeren Abschirmung und der innen verlaufenden Schutzerde (PE-Leiter) dar, welche insgesamt die Konstruktion des Steckverbinders vereinfacht.

Im Falle eines Leistungssteckverbinders wird der Zwischenisolierkörper aus einem elektrisch isolierenden und thermisch gut leitenden Material hergestellt. Vorzugsweise ist das Schirmgehäuse mit Kühlrippen versehen und wird insbesondere einschließlich der Kühlrippen auf den thermisch gut leitenden Zwischenisolierkörper in situ aus Metall gegossen. Die thermische Leitfähigkeit des Materials des Zwischenisolierkörpers liegt in diesem Fall vorzugsweise zwischen 0,2 und 10 W/m-K. In Betracht kommen z.B. LATICONTHER^{®} oder ein vorgefertigter Zwischenisolierkörpers aus Keramik. Bei starker Belastung und großer Wärmeentwicklung beim Leistungssteckverbinder kann somit bei einem einfachen Aufbau des Leistungssteckverbinders trotzdem eine gute Wärmeabfuhr erfolgen.

Der Zwischenisolierkörper kann sowohl beim Datenverbinder als auch beim Leistungsverbinder entweder als vorgefertigter Zwischenisolierkörper eingesetzt werden oder, wenn ein thermoplastischer Kunststoff verwendet wird, in situ spritzgegossen werden, bevor das Schirmgehäuse gegossen wird, was einen effizienten Herstellungsprozess erlaubt.

Der erfindungsgemäße Verbinder kann auch als Mehrfachverteiler für eine oder mehrere geschirmte Leitungen und/oder einen oder mehrere geschirmte Steckverbinder ausgestaltet sein. Es wird ein Verteilkörper mit mehreren Anschlussstellen für Leitungselemente vorgesehen, die entweder einer oder mehreren Leitungen, oder einem oder mehreren Steckverbindern angehören. Dieser Verteilkörper und angrenzende Leitungselemente werden bei der Herstellung des Schirmgehäuses und auch später während des Betriebs des Mehrfachverteilers geschützt. Das Schirmgehäuse umgibt den Zwischenisolierkörper unmittelbar und ist je nach Verbindungs- und Verteilpartner entweder an Ringbereiche von Abschirmhüllen der geschirmten Leitungen und/oder an Endbereiche von Abschirmgehäusen der Steckverbinder in situ gegossen und somit innig angeschlossen. Die Konstruktion des Verteilers ermöglicht somit eine Vielzahl von unterschiedlichen Mehrfachverteilern, bei denen ein oder mehrere Steckverbinderanschlüsse oder ein oder mehrere unmittelbare Leitungsanschlüsse auch gemischt angewendet werden können.

Um der erfindungsgemäßen Erfindung ein gefälliges Aussehen zu geben und das Schirmgehäuse elektrisch zu isolieren, wie es handelsüblich ist, wird das Schirmgehäuse vorzugsweise von einem isolierenden Schutzmantel aus Kunststoff umgeben.

Das aus Metallguss bestehende Schirmgehäuse kann z.B. aus einer niedrig schmelzenden Metalllegierung bestehen. Die Solidustemperatur liegt dabei z.B. zwischen 120° und 420°C. Insbesondere kann die Metalllegierung ein Metalllot, z.B. ein Zinn-Lot sein. Z.B. haben sich bei Verwendung von Zinn-Lot (Schmelztemperatur etwa 230°C) keine Schädigungen der umgossenen Kunststoffteile, wie Leitungsisolierungen und Zwischenisolierkörper gezeigt. Insbesondere bei der Verwendung von Metalllot kann das Schirmgehäuse beim in situ Gießen Bestandteile, z.B. eine Verzinnung der Abschirmhüllen oder Abschirmgehäuse anschmelzen und mit dieser verschmelzen, was eine besonders niederohmige Schirm-Verbindung ermöglicht.

Die Erfindung betrifft auch Verfahren zur Herstellung des geschirmten elektrischen Verbinders in seinen verschiedenen Ausführungsformen.

Das Verfahren zur Herstellung des geschirmten elektrischen Verbinders wird demnach in seiner allgemeinen Form wie folgt durchgeführt:
a) Verbinden der freien Enden der Leitungselemente miteinander;
b) Optional Aufbringen des Zwischenisolierkörpers auf den freien Enden der miteinander verbundenen Leitungselemente;
c) Umgießen der einen oder mehreren freigemachten Abschirmhüllen und/oder der einen oder mehreren Abschirmgehäuse und gegebenenfalls des Zwischenisolierkörpers mit flüssigem Metall zur Bildung des Schirmgehäuses.

Das Aufbringen des optionalen Zwischenisolierkörper kann dabei materialabhängig durch Spritzgießen des Zwischenisolierkörpers in situ erfolgen oder der Zwischenisolierkörper kann als vorgefertigtes Teil eingesetzt werden.

Wenn der geschirmte elektrische Verbinder zwei geschirmte Leitungen miteinander verbinden soll, werden die Abschirmhüllen und die Leitungselemente am Ende der beiden Leitungen frei gemacht, die freien Enden der Leitungselemente werden miteinander verbunden und der Zwischenisolierkörper wird auf den freien Enden der miteinander verbundenen Leitungselemente aufgebracht. Anschließend wird der Zwischenisolierkörper und die freigemachten Abschirmhüllen mit flüssigem Metall zur Bildung des Schirmgehäuses umgossen. Auf diese Weise entsteht ein Verbinder mit niedrigem elektrischem Übergangswiderstand zwischen den Abschirmhüllen der miteinander zu verbindenden Leitungen und dem Schirmgehäuse des Verbinders. Dieser niedrige elektrische Übergangswiderstand verspricht dauerhaft niedrig zu bleiben, auch bei robustem Umgang mit dem Verbinder.

Bei der Herstellung eines elektrisch geschirmten Steckverbinders, bei dem Leitungselemente einer geschirmten Leitung an Kontaktelemente des Verbinders angeschlossen werden, werden die Abschirmhülle und die Leitungselemente am Ende der geschirmten Leitung frei gemacht, die Kontaktelemente des Steckverbinders werden am Ende der Leitungselemente der geschirmten Leitung angebracht und durch Einfügen in das isolierende Verbindergehäuse werden die Kontaktelemente voneinander isoliert. Zwischen dem isolierenden Verbindergehäuse und der Stelle, an der die Leitungselemente von dem gemeinsamen Isoliermantel befreit worden sind, also auf frei verbleibenden oder einzeln isolierten Leitungselementen, wird der Zwischenisolierkörper, z.B. durch Umspritzen mit temperaturfestem Kunststoff, aufgebracht. Vorzugsweise wird ein Kunststoff verwendet, welcher eine Temperaturfestigkeit bis in den Bereich von etwa 180°C bis 230°C aufweist. Anschließend werden der Zwischenisolierkörper und die frei gemachte Abschirmhülle der Leitung mit flüssigem Metall zur Bildung des Schirmgehäuses umgossen. Auf diese Weise kann ein Steckverbinder mit einfachem, robustem Aufbau hergestellt werden, bei dem der elektrische Übergangswiderstand zwischen Abschirmhülle der Zuführungsleitung und dem Abschirmgehäuse des Steckverbinders niedrig ist und während der Lebensdauer des Steckverbinders niedrig zu bleiben verspricht.

Bei einer Ausgestaltung des Verbinders als Mehrfachverteiler werden je nachdem, ob der Mehrfachverteiler mit einer oder mehreren Leitungen unmittelbar zu verbinden ist, oder ob der Mehrfachverteiler mit einem oder mehreren einzelnen Steckverbindern zu versehen ist, die Abschirmhülle und die Leitungselemente am Ende der anzuschließenden Leitung oder Leitungen frei gemacht und/oder es werden Steckverbinder mit jeweiligem Abschirmgehäuse und jeweiligen Leitungselementen bereit gestellt. Anschließend werden die Leitungselemente mit einem Verteilkörper verbunden. Daraufhin wird der Zwischenisolierkörper auf den frei gemachten Leitungselementen und um den Verteilkörper herum aufgebracht, z.B. durch Umspritzen mit Kunststoff hergestellt. Anschließend wird der Zwischenisolierkörper und jede frei gemachte Abschirmhülle umgossen und/oder die Randzone des Abschirmgehäuses im Falle eines Steckverbinders wird mit flüssigem Metall zur Bildung des Schirmgehäuses umgossen. Die Erfindung ermöglicht somit eine große Variabilität im Aufbau von elektrisch geschirmten Mehrfachverteilern.

Bei dem erfindungsgemäßen Verfahren können Lötverbindungen zwischen Schirmgehäuse und Abschirmhülle durch teilweises Aufschmelzen an der betroffenen Abschirmhülle geschaffen werden. Solche Lötverbindungen entstehen bei dem Metallgießen des Schirmgehäuses, wenn entsprechende Vorbereitungen an der jeweiligen Abschirmhülle getroffen werden, beispielsweise wenn verzinnte Drahtgeflechte als Abschirmhülle eingesetzt werden.

Im Folgenden wird die Erfindung anhand von Ausführungsbeispielen und unter Bezugnahme auf die Figuren näher erläutert, wobei gleiche und ähnliche Elemente teilweise mit gleichen Bezugszeichen versehen sind und die Merkmale der verschiedenen Ausführungsbeispiele miteinander kombiniert werden können.

### Kurzbeschreibung der Figuren:

Ausführungsbeispiele der Erfindung werden anhand der Zeichnungen beschrieben. Dabei zeigt:
- Fig. 1: zwei Koaxialkabel mit sich gegenüberstehenden abisolierten Innenleitern und mit freigemachten Enden der Abschirmhüllen,
- Fig. 2: die Innenleiter mit einer Kupplungshülse verbunden,
- Fig. 3: die Kupplungshülse mit einem Zwischenisolierkörper versehen,
- Fig. 4: die Abschirmhüllen der beiden Koaxialkabel über ein Schirmgehäuse verbunden,
- Fig. 5: den Koaxialkabel-Verbinder nach Fig. 4 mit einem Schutzmantel versehen,
- Fig. 6: einen Längsschnitt durch den Koaxialkabel-Verbinder der Fig. 5,
- Fig. 7: ein abgeschirmtes Kabel mit an den abisolierten Ader-Enden angecrimpten Kontaktelementen,
- Fig. 8: die Kontaktelemente in ein Verbindergehäuse gesteckt,
- Fig. 9: die Adern außerhalb des Verbindergehäuses mit einer Zwischenisolierung umspritzt,
- Fig. 10: das Kabelende mit einem metallischen Schirmgehäuse umgossen, das einen Ringflansch aufweist,
- Fig. 11: den geschirmten Steckverbinder,
- Fig. 12: den Steckverbinder nach Fig. 11 von einem Schutzmantel umgeben,
- Fig. 13: einen Längsschnitt durch den Steckverbinder nach Fig. 12,
- Fig. 14: ein vorbereitetes Kabelende an einen Steckverbinderkopf angeschlossen
- Fig. 15: das Kabelende mit Steckverbinderkopf in ein Spritzgusswerkzeug eingelegt,
- Fig. 16: das Kabelende nahe dem Steckverbinderkopf mit einem Zwischenisolierkörper umspritzt,
- Fig. 17: den Steckverbinderkopf mit umspritztem Kabelende in ein Metallgusswerkzeug eingelegt,
- Fig. 18: den Steckverbinder mit einem metallischen Schirmgehäuse umgossen,
- Fig. 19: den Steckverbinder nach Fig. 18 mit einem Schutzmantel versehen,
- Fig. 20: einen Längsschnitt durch einen Leistungssteckverbinder mit Schutzerde-Anbindung,
- Fig. 21: einen vergrößerten Längsschnitt durch den Kopf des Leistungssteckverbinders in gedrehter Schnittebene,
- Fig. 22: eine perspektivische Darstellung eines Leistungssteckverbinders,
- Fig. 23: einen Leistungssteckverbinder in Winkelform,
- Fig. 24: einen Verteilkörper eines Mehrfachverteilers,
- Fig. 25: den Verteilkörper mit umspritztem Zwischenisolierkörper,
- Fig. 26: den Mehrfachverteiler mit Schirmgehäuse,
- Fig. 27: den Mehrfachverteiler nach Fig. 26 mit Schutzmantel und
- Fig. 28: einen Längsschnitt durch den Mehrfachverteiler nach Fig. 27.

### Detaillierte Beschreibung der Erfindung

Die Fig. 1 - 6 zeigen die Entstehung eines Koaxialkabel-Verbinders. Die Koaxialkabel bilden eine erste geschirmte Leitung 1 und eine zweite geschirmte Leitung 2. Jede Leitung umfasst ein Leitungselement 11 bzw. 21, eine Leitungsisolierung 12 bzw. 22, eine Abschirmhülle 10 bzw. 20 und einen Isoliermantel 13 bzw. 23. Um die Leitungselemente 11, 21 miteinander zu verbinden, wird eine metallische Kupplungshülse 31 benutzt, welche die beiden blanken Enden der Leitungselemente 11 und 21 elektrisch miteinander verbindet. In den Raum zwischen den Leitungsisolierungen 12 und 22 wird ein Zwischenisolierkörper 32 aus temperaturfestem isolierendem Kunststoff spritzgegossen, so dass sich die Leitungsisolierungen der beiden Koaxialkabel etwa auf gleichem Durchmesser begegnen. Die Lücke zwischen den beiden freigelegten Isoliermänteln 13 und 23 wird durch ein Schirmgehäuse 30 geschlossen, das die Abschirmhüllen 10 und 20 elektrisch miteinander verbindet. Die Abschirmhüllen 10, 20 bestehen beispielsweise aus einem Metalldrahtgeflecht, so dass sich beim Umgießen eine gute Verankerung und ein guter elektrischer Kontakt mit dem Schirmgehäuse 30 ergibt.

Dies führt zu einem geringen elektrischen Übergangswiderstand zwischen den Abschirmhüllen 10, 20 einerseits und dem Schirmgehäuse 30 andererseits. Das Schirmgehäuse 30 besteht somit aus einem in situ gegossenen Metallkörper, der mittels eines Metallgusswerkzeugs erzeugt wird. Ein entsprechendes Metallgusswerkzeug ist in Fig. 17 dargestellt. Ggf. wird das in situ gegossene Schirmgehäuse 30 mit Heißkanaltechnik angusslos erzeugt, wie z.B. in der DE 10 2012 009 790 beschrieben ist, die hiermit durch Referenz inkorporiert wird.

In der Form nach Fig. 4 ist der Koaxialkabel-Verbinder an sich gebrauchsfähig. Üblicherweise wird jedoch noch ein Schutzmantel 33 um das Schirmgehäuse 30 und die benachbarten Enden der Leitungen 1 und 2 gelegt. Damit wird die handelsübliche Form eines Verbinders 3 erhalten. Die geschirmte Verbindung zwischen den beiden Leitungen 1 und 2 ist damit vollständig.

Die Fig. 7 - 13 zeigen die Entstehung eines Steckverbinders, der eine geschirmte Leitung 1 an Kontaktelemente 34 des Steckverbinders anschließt. Die geschirmte Leitung 1 als Kabel umfasst ein oder mehrere Leitungselemente 11, eine Leitungsisolierung 12, eine Abschirmhülle 10 und einen Isoliermantel 13 rundherum. Wie aus Fig. 7 ersichtlich, ist das vordere Ende der Leitung 1 abisoliert, so dass die blanken Enden der Leitungselemente 11, auf welche die Kontaktelemente 34 aufgecrimpt werden, aus der Leitungsisolierung 12 vorstehen und auch die Abschirmhülle 10 und der Isoliermantel 13 sind am vorderen Ende der Leitung 1 durch einen Schnitt bei 14 gekürzt worden. Ferner wurde der Isoliermantel 13 durch einen Schnitt bei 15 bis zum Erreichen der Abschirmhülle 10 eingeschnitten und ein Isoliermantel-Randteil 16 wurde nach vorne in Richtung des Leitungsendes geschoben, um einen axial beidseits begrenzten Abschirmringbereich 101 frei zu legen. Ferner ist eine Überwurfmutter 351 als Teil einer Kupplungshälfte 35 auf das Ende der Leitung 1 bis zum Erreichen des unversehrten Isoliermantels 13 geschoben.

Die Enden der Leitungselemente 11 werden nunmehr mit den angecrimpten Kontaktelementen 34 in Bohrungen eines isolierenden Verbindergehäuses 36 geschoben, wonach der in Fig. 8 dargestellte Zustand entsteht. Wie ersichtlich, gibt es einen freibleibenden Bereich 17 zwischen dem Verbindergehäuse 36 und dem Isoliermantel-Randteil 16, in welchem sich die einzelnen mit Leitungsisolierung 12 versehenen Leitungselemente 11 befinden, wie in Fig. 8 dargestellt. Dieser frei verbleibende Bereich 17 wird durch Spritzgießen mit isolierendem Kunststoff, z.B. Macromelt zur Bildung eines Zwischenisolierkörpers 32 geschlossen, wie in Fig. 9 dargestellt.

Ausgehend von dem in Fig. 9 dargestellten Zustand, wird ein Schirmgehäuse 30 durch Umgießen des Zwischenisolierkörpers 32 und der Abschirmhülle 10 im Ringbereich 101 aus flüssigem Metall hergestellt. Das so in situ gegossene Schirmgehäuse 30 reicht auch teilweise um das isolierende Verbindergehäuse 36 herum und bildet dort einen Ringflansch 301. Die gefangene Überwurfmutter 351 kann nunmehr über das Schirmgehäuse 30 hinweg bis zur Anlage an den Ringflansch 301 vorgeschoben werden, wie in Fig. 11 dargestellt. Dies stellt den gebrauchfähigen Zustand des Steckverbinders dar. Um zur handelsüblichen Ausführungsform zu gelangen, wird noch ein Schutzmantel 33 über das Schirmgehäuse 30 spritzgegossen, wobei der Verbinder das Aussehen gemäß Fig. 12 und 13 annimmt.

Die Herstellung eines weiteren Steckverbinders 4 wird gemäß Fig. 14 - 19 erläutert. Zunächst wird ein Kopf des Steckverbinders 4 an das Ende der Leitungselemente 11 der Leitung 1 angeschlossen. Zu diesem Zweck sind die Leitungselemente 11 und die Abschirmhülle 10 im Abschirmringbereich 101 frei gemacht worden, wie dies anhand der Fig. 7 beschrieben worden ist.

Der Kopf des Steckverbinders 4 weist eine Überwurfmutter 451 auf, die Teil der Kupplungshälfte ist, welche mit einem (nicht dargestellten) Gegensteckverbinder zusammen arbeitet, um den Steckverbinder 4 mit dem Gegensteckverbinder paarend zu verbinden. Von der Überwurfmutter 451 verdeckt ist das vordere Ende eines elektrisch isolierenden Verbindergehäuses 46 zu sehen, in welchem die Kontaktelemente angeordnet sind, die mit den blanken Enden der Leitungselemente 11 verbunden sind. Der Kopf des Steckverbinders 4 umfasst noch ein metallisches Verbindungsteil 41, das am hinteren Endes des Steckverbinderkopfes vorsteht und nach vorne und um das elektrisch isolierende Verbindergehäuse 46 herum reicht, um bei Kupplung mit einem Gegensteckverbinder die Schirmung zu diesem zu gewährleisten.

Mit Fig. 15 ist ein offenes Spritzgusswerkzeug 5 dargestellt, das einen Hohlraum zur Aufnahme des Verbundes aus dem Kopf des Steckverbinders 4 und der Leitung 1 aufweist. Das metallische Verbindungsteil 41 weist einen ersten Abdichtringbereich 411 auf, der zusammen mit dem Isoliermantel-Randteil 16 einen Gießhohlraum 50 begrenzt. Zu diesem Gießhohlraum 50 führt ein Spritzgießkanal 51, über welchen ein elektrisch isolierender Kunststoff gespritzt wird, der die Leitungselemente 11 einhüllt. Nach Erkalten bildet sich ein Zwischenisolierkörper 32, wie in Fig. 16 dargestellt.

Der Roh-Steckverbinder nach Fig. 16 wird in den Hohlraum eines Metall-Gusswerkzeuges 6 eingelegt (Fig. 17), wobei ein Gießhohlraum 60 zwischen dem Isoliermantel 13 der Leitung 1 und einem zweiten Abdicht-Ringbereich 412 abgegrenzt wird. In diesen Gießhohlraum 60 führen Gießkanäle 61 und 62 hinein, durch welche flüssiges Metall einer Metalllegierung, z.B. Zinnlot, eingegossen wird. Nach Erkalten bildet sich aus der erstarrten Metalllegierung das Schirmgehäuse 30, das den Zwischenisolierkörper 32, den Isoliermantel-Randteil 16 und die Abschirmhülle 10 im Abschirmringbereich 101 umschließt. Wenn nicht ansatzlos gegossen worden ist, werden eventuell noch entstandene Angussstutzen entfernt, wonach ein an sich gebrauchsfähiger Steckverbinder erhalten wird, wie er in Fig. 18 dargestellt ist. Handelsübliche, geschirmte Steckverbinder weisen jedoch noch einen Schutzmantel 33 um das Schirmgehäuse 30 herum auf, wie dies in Fig. 19 und 20 dargestellt ist.

Um einen solchen handelsüblichen Steckverbinder herzustellen, wird der an sich gebrauchsfähige Steckverbinder in einen Gießhohlraum eines weiteren, nicht dargestellten Spritzgießwerkzeuges so eingelegt, dass das Spritzwerkzeug an dem Abdichtringbereich 412 einerseits und an einem unbetroffenen Bereich des Isoliermantels 13 jenseits des Schirmgehäuses 30 andererseits abdichtet. Danach wird der Steckverbinder der Fig. 18 zwischen dem Abdichtringbereich 412 und dem unbetroffenen Bereich des Isoliermantels 13 mit isolierendem Kunststoff umspritzt, wodurch der das Schirmgehäuse 30 umgebende Schutzmantel 33 entsteht und ein handelsüblicher Steckverbinder gemäß Fig. 19 erhalten wird.

Die beschriebenen Arbeiten können vollautomatisiert durchgeführt werden. Durch die Aufteilung in einzelne Schritte und Durchführung dieser Schritte entlang einer Fertigungsstraße, die auch als Rundteller ausgeführt sein kann, ist eine rasche Fertigung möglich. Die gesamte Zykluszeit kann dabei geringer sein, als wenn der Steckverbinder mit einer einzelnen, aber dann dickwandigeren Umspritzung hergestellt werden würde. Wenn die Umspritzungen mit isolierendem Kunststoff und das Umgießen mit flüssigem Metall für drei aufeinander folgende Steckverbinder gleichzeitig ausgeführt werden, wird die Durchlaufzeit pro Stück Steckverbinder von der längsten Zykluszeit in dem Herstellungsprozess bestimmt. Es sei bemerkt, dass das Umgießen mit Metall eine sehr kurze Zykluszeit aufweist.

Die Fig. 20, 21 zeigen einen Längsschnitt durch einen Leistungssteckverbinder mit Schutzerde-Anbindung (PE-Anbindung) des Schirmgehäuses 30. Wie daraus hervorgeht, werden die blanken Enden 110 der Leitungselemente 11 mit Kontaktelementen 44 mechanisch und damit auch elektrisch verbunden, beispielsweise durch Verlöten, Verquetschen oder Crimpen. Der Kopf des Steckverbinders 4 weist ein elektrisch isoliertes Verbindergehäuse 46 auf, durch dessen axiale Bohrungen die vorderen Enden der Kontaktelemente 44 gesteckt sind. Um das Verbindergehäuse 46 erstreckt sich ein rohrförmiges metallisches Verbindungsteil 41, das mit Eingriffsvorsprüngen 413 versehen ist, um metallische Halbschalen 42 zu halten, die mit Verschraubungen 420 Teil der Kupplungshälfte 45 des Steckverbinders 4 bilden. Die Halbschalen 42, von denen es beispielsweise zwei gibt, werden durch einen Überwurfring 43 auf dem metallischen Verbindungsteil 41 und dem isolierenden Verbindergehäuse 46 durch Presskraft gehalten. Das metallische Verbindungsteil 41 und die Halbschalen 42 bilden um den betreffenden Verbinder 4 ein Abschirmgehäuse 40, das einen hinteren Ringbereich 401 aufweist, an dem es mit dem Schirmgehäuse 30 aufgrund des in situ Metallgießens des Schirmgehäuses 30 innig verbunden ist.

Der Leistungssteckverbinder gemäß Fig. 20 und 21 wird ähnlich hergestellt, wie mit Fig. 14 - 19 beschrieben worden ist. Das Ende der Leitung 1 wird mit einem Abschirmringbereich 101 zur Freilegung der Abschirmhülle 10 versehen und am Kopf des Steckverbinders 4 findet sich das metallische Verbindungsteil 41, welches zusammen mit den Halbschalen 42 die Schirmung am gesamten Steckverbinderkopf darstellt. Die Schirmung am Steckverbinder 4 wird durch das Schirmgehäuse 30 bewerkstelligt, das durch in situ Metallgießen in der mit Fig. 14 - 19 beschriebenen Weise erzeugt wird.

Ein Kontaktelement 440 (Fig. 20) führt Schutzerde (PE) und ist über eine direkt mitgegossene Abzweigung 303 mit dem in situ gegossenen Schirmgehäuse 30 verbunden. Der Zwischenisolierkörper 32 besteht in diesem Bespiel aus elektrisch isolierendem und thermisch schlecht leitendem Material, um die Leitungselemente 11 bei der Herstellung des Schirmgehäuses 30 durch das Metallgießen gegen die von der Metallschmelze einwirkende Hitze zu schützen.

Die Fig. 22 und 23 stellen einen Leistungssteckverbinder dar, der im Inneren ähnlich aufgebaut sein kann wie der Steckverbinder nach Fig. 20 und 21, jedoch besteht der Zwischenisolierkörper 32 aus elektrisch isolierendem, aber gut thermisch leitendem Material, um im Betrieb die Abwärme des Leistungssteckverbinders besser abführen zu können. Mit gefüllten Kunststoffen kann eine Wärmeleitfähigkeit von 0,2 W/mK bis nahezu 10 W/mK bei guter elektrischer Isolierung erreicht werden. Der Zwischenisolierkörper 32 kann aber auch aus einem vorgefertigten Keramikbauteil bestehen, welches eine noch höhere Wärmeleitfähigkeit aufweisen kann. Die Schirmhülse 30 ist hier ferner mit Kühlrippen 302 versehen, um Wärme vom Inneren des Leistungssteckverbinders noch besser nach außen abzuführen.

Am Beispiel des Leistungssteckverbinders der Fig. 23 wird gezeigt, dass ein solcher auch als Winkelsteckverbinder gebaut werden kann. Dies trifft allerdings auch auf die anderen beschriebenen Bauformen zu. Man benötigt im Wesentlichen lediglich angepasste Spritzgießwerkzeuge bzw. Metallgusswerkzeuge in Winkelform für den Gießhohlraum.

Ein Datensteckverbinder wird entsprechend hergestellt, wobei für den Zwischenisolierkörper 32 ein Kunststoff verwendet werden kann, welcher eine geringe Wärmeleitfähigkeit aufweist, da im Betrieb weniger Wärme abgeführt zu werden braucht. Dies hat im Gegenzug den Vorteil, dass beim in situ Gießen des Schirmgehäuses 30 die Leitungselemente 11 noch besser vor der Hitzeeinwirkung geschützt sind.

Die Fig. 24 bis 28 zeigen einen geschirmten Mehrfachverteiler, der einen Verbinder zur Verbindung mehrerer geschirmter Steckverbinder 7 miteinander darstellt. Die Verbindung der einzelnen Steckverbinder 7 erfolgt über einen Verteilkörper 8. Dieser Verteilkörper 8 enthält zwei Leiterplatten 81 und 82 mit Verteilleitungen zwischen Anschlussstellen 83, 84 und 85. Die Anschlussstellen 85 sind über Querverbindungsleitungen 86 miteinander verbunden.

Die Steckverbinder 7 umfassen ein metallisches Verbindungsteil, das ein äußeres Abschirmgehäuse 70 (Fig. 28) bildet und der Kupplung zu einem komplementären Gegensteckverbinder dient. Im Inneren des Abschirmgehäuses 70 ist ein elektrisch isolierendes Verbindergehäuse 76 untergebracht, um die Kontaktelemente 74 zu halten. Die Kontaktelemente 74 sind an zugehörigen Anschlussstellen 83 oder 84 an den Verteilkörper 8 angeschlossen und weisen Verlängerungen auf, die Leitungselemente 71 bilden. Ausgehend vom Zustand der Fig. 24 wird ein Zwischenisolierkörper 32 um die Leitungselemente 71 und den Verteilkörper 8 spritzgegossen, so dass der Zustand gemäß Fig. 25 erzielt wird. Um den Zwischenisolierkörper 32 wird anschließend ein Schirmgehäuse 30 (Fig. 26) gegossen, also als in situ gegossener Metallkörper hergestellt, der mit den Abschirmgehäusen 70 der Steckverbinder 7 verzahnt (Fig. 28) ist und dadurch einen äußerst geringen Übergangswiderstand zwischen den Teilen 70 und 30 bewirkt. Das Schirmgehäuse 30 umgibt den Zwischenisolierkörper 32 lückenlos und bietet so eine gute Schirmung des Gesamtverbinders auch im Bereich des Verteilkörpers 8.

Um dem Verbinder ein handelsübliches Aussehen zu verleihen, wird noch ein Schutzmantel 33 um das Schirmgehäuse 30 durch Spritzgießen gelegt. Der so komplettierte Steckverbinder ist in Fig. 27 dargestellt.

Der als Mehrfachverteiler ausgebildete Verbinder der Fig. 27 kann auch dahingehend abgewandelt werden, dass er eine oder mehrere geschirmte Leitungen ohne sämtliche Steckverbinder 7 umfasst. Mit anderen Worten, einer, einige oder sämtliche Steckverbinder 7 können durch direkt angeschlossene geschirmte Leitungen 1 oder 2 ersetzt werden. In diesem Fall werden die Leitungselemente 11, 21 der betreffenden Leitungen im Sinne der Leitungselemente 71 an den Verteilkörper 8 angeschlossen. Danach wird der Zwischenisolierkörper 32 durch Spritzgießen erzeugt und der Zwischenisolierkörper 32 wird mit dem Schirmgehäuse 30 aus Metall umgossen und gleichzeitig wird die elektrische Verbindung zu der Abschirmhülle 10, 20 der jeweils angeschlossenen Leitung 1, 2 hergestellt. Danach wird - falls gewünscht - der Schutzmantel 33 angebracht.

Zum Zwecke der Erfindung sind verschiedene niedrigschmelzende Metalle und Metalllegierungen, insbesondere Metalllote brauchbar. Es kommen alle bleihaltigen Zinnlote, alle bleifreien Zinnlote, auch Sn-Bi-Lote mit Schmelzpunkt um 130°C sowie Silberlote in Betracht. Die Abschirmhülle 10 der betreffenden Leitungen oder das Verbindungsteil 41 eines entsprechend ausgebildeten Verbinders können verzinnt sein, was der Verbindung mit dem Schirmgehäuse 30 förderlich ist, insbesondere wenn diese aus einem Zinnlot besteht, so dass dieses mit dem Schirmgehäuse 30 verschmilzt. Auch die Vernickelung der angesprochenen Teile ist möglich. Die angesprochenen Teile können aber auch aus blankem Edelstahl bestehen. Abschirmhüllen können auch als Schirmgeflecht mit blanken Kupferdrähten ausgeführt sein.

Für die Stabilität der Verbindung zwischen dem Verbindungsteil 41 einerseits und dem Schirmgehäuse 30 andererseits, bzw. zwischen der Abschirmhülle 10 und dem Schirmgehäuse 30, ist es günstig, wenn es dünne Rippen und dünne Schirmdrähte gibt, die sich bei der Metallumgießung stark erwärmen können, so dass, wenn diese dünnen Teile verzinnt sind, die Oberfläche dieser dünnen Teile lokal gut anschmilzt und dort eine gute Verlötung stattfindet. Dadurch ergibt sich ein besonders niedriger elektrischer Übergangswiderstand.

Bei durchgeführten Tests hat der erfindungsgemäße Steckverbinder einen Übergangswiderstand im Milliohmbereich ergeben. Dieser sehr geringe Übergangswiderstand war auch nach durchgeführten großen Temperaturwechseln unverändert geblieben.

Eine weitere bemerkenswerte Eigenschaft des erfindungsgemäßen Verbinders ist die Ausbildung der Schirmgehäuses 30 als vollständig geschlossene Einheit, abgesehen von den axialen Öffnungen für die Zuleitungen oder für die Einzelsteckverbinder. An diesen Öffnungen ist die Schirmung der jeweils angeschlossenen Leitung bzw. des Steckverbinderkopfes angeschlossen und komplettiert die Rundum-Abschirmung um 360°. Mit anderen Worten ist das Schirmgehäuse 30 demnach vorzugsweise im Bereich der Leitungsverbindungen radial vollständig und lückenlos geschlossen. Das Schirmgehäuse 30 bildet demnach insbesondere eine um den gesamten Umfang der Schirmverbindung geschlossene Metallhülle.

### Weitere mögliche Abwandlungen

Der Zwischenisolierkörper 32 dient dem Schutz und/oder zur Isolation der Leitungselemente (Leitungsader im Falle eines Kabels oder rückwärtige Enden der Kontaktelemente im Falle eines Steckverbinders) und kann in anderer Weise als durch Umspritzen der Leitungselemente mit isolierendem Kunststoff hergestellt werden. Man kann Dichtungen, Schrumpfschläuche, Kunststoffgehäuse und Klebemassen oder vorgefertigte Einsatzteile vorsehen, um die Leitungselemente gegen das flüssige Metall zu schützen, wenn das Schirmgehäuse 30 hergestellt wird.

Bei mancher Ausführungsform des Zwischenisolierkörpers 32 kann man die Abschirmhülle 10 über die Schnittfläche 14 hinaus vorstehen lassen, um das Schirmgehäuse 30 an diesem vorstehenden Ende der Abschirmhülle 10 elektrisch durch Umgießen mit flüssigem Metall anzuschließen.

Die Herstellung des Zwischenisolierkörpers 32 kann auch im Niederdruck-Verfahren erfolgen, was ein Abdichten direkt auf den Leitungselementen 11 oder an der Abschirmhülle 10 ermöglicht.

Der Schutzmantel 33 muss nicht unbedingt durch Umspritzen mit Kunststoff hergestellt werden. Es kann auch ein vorgefertigtes Bauteil, etwa eine Tülle, als Schutzmantel 33 verwendet werden.

Es ist dem Fachmann ersichtlich, dass die vorstehend beschriebenen Ausführungsformen beispielhaft zu verstehen sind und die Erfindung nicht auf diese beschränkt ist, sondern in vielfältiger Weise variiert werden kann, ohne den Schutzbereich der Ansprüche zu verlassen. Ferner ist ersichtlich, dass die Merkmale unabhängig davon, ob sie in der Beschreibung, den Ansprüchen, den Figuren oder anderweitig offenbart sind, auch einzeln wesentliche Bestandteile der Erfindung definieren, selbst wenn sie zusammen mit anderen Merkmalen gemeinsam beschrieben sind.

## Patentansprüche

1. Geschirmter elektrischer Verbinder zur Verbindung von geschirmten elektrischen Leitungen oder Steckverbindern untereinander, umfassend:
- ein oder mehrere Leitungselemente (11, 21, 71), die wenigstens einer Leitung (1,2) oder wenigstens einem Steckverbinder (4, 7) angehören;
- eine oder mehrere Abschirmhüllen (10, 20) oder Abschirmgehäuse (40, 70), die wenigstens einer Leitung (1, 2) oder wenigstens einem elektrischen Steckverbinder (4, 7) angehören;
- ein Schirmgehäuse (30), das entweder mehrere Abschirmhüllen (10, 20) untereinander, oder wenigstens eine Abschirmhülle (10) mit wenigstens einem Abschirmgehäuse (40), oder mehrere Abschirmgehäuse (70) untereinander verbindet, oder einen Teil des Abschirmgehäuses bildet; und
- einen Zwischenisolierkörper (32) aus temperaturfestem, elektrisch isolierendem Material, **dadurch gekennzeichnet, dass**
das Schirmgehäuse (30) aus einem gegossenen Metallkörper besteht, der in situ aus flüssigem Metall oder flüssiger Metalllegierung auf Ringbereiche (101, 201, 401, 701) des einen oder der mehreren Abschirmhüllen (10, 20), oder des einen oder der mehreren Abschirmgehäuse (40, 70) gegossen worden ist, und dort eine Verankerung mit geringem elektrischem Übergangswiderstand ergibt und eine vollständige Schirmung des elektrischen Verbinders bewirkt; und dass
das Schirmgehäuse (30) wenigstens teilweise auf den Zwischenisolierkörper (32) in situ gegossen ist, und wobei der Zwischenisolierkörper (32) das oder die Leitungselemente (11) beim Gießvorgang des Schirmgehäuses (30) schützt.

2. Geschirmter elektrischer Verbinder nach Anspruch 1, ausgebildet als Steckverbinder (4) zum paarenden Verbinden mit einem Gegensteckverbinder, wobei die Kontaktelemente (34, 44) des Steckverbinders (4) dessen Leitungselemente bilden, und ein elektrisch isolierendes Verbindergehäuse (36, 46) vorgesehen ist, in welchem die Kontaktelemente gehalten sind, wobei ferner am Steckverbinder (4) eine Kupplungshälfte (45) gebildet ist, die als elektrische Abschirmverbindung zu dem Gegensteckverbinder wirksam ist.

3. Geschirmter elektrischer Verbinder nach Anspruch 2, wobei das Abschirmgehäuse (40) ein metallisches Verbindungsteil (41) und metallische Halbschalen (42) aufweist, die auf dem isolierenden Verbindergehäuse (46) mithilfe eines Überwurfrings (43) befestigt sind und einen Teil der Kupplungshälfte (45) bilden.

4. Geschirmter elektrischer Verbinder nach einem der Ansprüche 1 bis 3,
wobei eines der Leitungselemente (110) Schutzerde (PE) führt und das Abschirmgehäuse (40) mit einer gegossenen Abzweigung (303) elektrisch an die Schutzerde (PE) angeschlossen ist.

5. Geschirmter elektrischer Verbinder nach einem der Ansprüche 1 bis 4,
wobei der Steckverbinder (4) als Datensteckverbinder ausgebildet ist und mehrere Leitungselemente (11) aufweist, die von dem Zwischenisolierkörper (32) umgeben sind, der elektrisch isolierendes und thermisch schlecht leitendes Material aufweist.

6. Geschirmter elektrischer Verbinder nach einem der Ansprüche 1 bis 4,
wobei der Steckverbinder (4) als Leistungssteckverbinder ausgebildet ist und mehrere Leitungselemente aufweist, die von dem Zwischenisolierkörper (32) umgeben sind, der elektrisch isolierendes sowie thermisch gut leitendes Material aufweist und auf und um den das Schirmgehäuse (30) in situ mit Kühlrippen (302) gegossen ist.

7. Geschirmter elektrischer Verbinder nach einem der Ansprüche 1 bis 4,
ausgebildet als Mehrfachverteiler für eine oder mehrere geschirmte Leitungen und/oder für einen oder mehrere geschirmte Steckverbinder (7), umfassend:
- einen Verteilkörper (8) mit mehreren Anschlussstellen (83, 84) für die Leitungselemente (11, 21, 71), die entweder einer oder mehreren Leitungen, oder einem oder mehreren Steckverbindern (7) angehören,
- einen Zwischenisolierkörper (32), der den Verteilkörper (8) und angrenzende Leitungselemente (11, 21, 71) umgibt,
wobei das Schirmgehäuse (30) den Zwischenisolierkörper (32) umgibt sowie entweder an die Ringbereiche von Abschirmhüllen der geschirmten Leitungen und/oder an Randbereiche (701) von Abschirmgehäusen (70) der Steckverbinder (7) in situ angegossen ist.

8. Geschirmter elektrischer Verbinder nach einem der Ansprüche 1 bis 7,
wobei das Schirmgehäuse (30) von einem elektrisch isolierenden Schutzmantel (33) umgeben ist.

9. Geschirmter elektrischer Verbinder nach einem der Ansprüche 1 bis 8,
wobei das Schirmgehäuse (30) aus einer niedrig schmelzenden Metalllegierung besteht.

10. Geschirmter elektrischer Verbinder nach Anspruch 9, wobei die Metalllegierung ein Zinn-Lot ist.

11. Verfahren zur Herstellung eines geschirmten elektrischen Verbinders nach einem der vorstehenden Ansprüche, mit folgenden Schritten:
a) Verbinden der freien Enden der Leitungselemente (11, 21) miteinander;
b) Aufbringen des Zwischenisolierkörpers (32) auf den freien Enden der miteinander verbundenen Leitungselemente (11, 21);
c) Umgießen der einen oder mehreren freigemachten Abschirmhüllen (10, 20) und/oder des einen oder der mehreren Abschirmgehäuse (40, 70) und des Zwischenisolierkörpers (32) mit flüssigem Metall oder flüssiger Metalllegierung zur Bildung des Schirmgehäuses (30), wobei der Zwischenisolierkörper (32) das oder die Leitungselemente (11) beim Gießvorgang des Schirmgehäuses (30) schützt.

12. Verfahren zur Herstellung eines geschirmten elektrischen Verbinders nach Anspruch 11, wobei zur Herstellung eines Koaxialkabel-Verbinders, welcher eine erste geschirmte Leitung (1) mit einer zweiten geschirmten Leitung (2) verbindet vor Schritt a) die Abschirmhüllen (10, 20) und die Leitungselemente (11, 21) am Ende der ersten und der zweiten Leitung (1, 2) freigemacht und bei Schritt c) der Zwischenisolierkörper (32) und die freigemachten Abschirmhüllen (10, 20) mit flüssigem Metall zur Bildung des Schirmgehäuses (30)umgossen werden.

13. Verfahren zur Herstellung eines geschirmten elektrischen Verbinders nach Anspruch 11, wobei zur Herstellung eines Steckverbinders (4) nach Anspruch 2, welcher Leitungselemente (11) einer geschirmten Leitung (1) an Kontaktelemente (34, 44) des Steckverbinders (4) anschließt, der Schritt a) ausgeführt wird mit
- Freimachen der Abschirmhülle (10) und der Leitungselemente (11) am Ende der geschirmten Leitung (1);
- Anbringen der Kontaktelemente (34, 44) am Ende der Leitungselemente (11) und Isolieren der Kontaktelemente voneinander durch das isolierende Verbindergehäuse (36, 46);
und bei Schritt c) der Zwischenisolierkörper (32) und die freigemachte Abschirmhülle (10) mit flüssigem Metall zur Bildung des Schirmgehäuses (30) umgossen werden.

14. Verfahren zur Herstellung eines geschirmten elektrischen Verbinders nach Anspruch 11, wobei zur Herstellung eines Mehrfachverteilers nach Anspruch 7, der eine oder mehrere geschirmte Leitungen und/oder einen oder mehrere elektrische geschirmte Steckverbinder (7) untereinander verbindet, vor Schritt a) die
a) Abschirmhülle und die Leitungselemente am Ende der anzuschließenden Leitung bzw. Leitungen freigemacht und/oder der oder die geschirmten elektrischen Steckverbinder (7) mit jeweiligem Abschirmgehäuse (70) und jeweiligen Leitungselementen (71) bereitgestellt werden und das
Aufbringen des Zwischenisolierkörpers (32) auf den freigemachten Leitungselementen (71) und um den Verteilkörper (8) herum erfolgt und der Schritt
c) mit Umgießen des Zwischenisolierkörpers (32) und der freigemachten Abschirmhülle im Falle einer anzuschließenden geschirmten Leitung, und/oder der Randzone (701) des Abschirmgehäuses (70) im Falle eines geschirmten elektrischen Steckverbinders (7) mit flüssigem Metall zur Bildung des Schirmgehäuses (30) erfolgt.

15. Verfahren nach einem der Ansprüche 11 bis 14, soweit geschirmte Leitungen (1, 2) betroffen sind,
wobei jeweils eine Lötverbindung zwischen Schirmgehäuse (30) und der oder den Abschirmhüllen (10, 20) der geschirmten Leitungen (1,2) durch teilweises Aufschmelzen von Metall an der betroffenen Abschirmhülle (10, 20) geschaffen wird.

## Claims

1. A shielded electrical connector for connecting shielded electrical lines or plug-in connectors to one another, comprising:
- one or more conductor elements (11, 21, 71) belonging to at least one line (1,2) or at least one plug-in connector (4, 7);
- one or more shielding sleeves (10, 20) or shielding casings (40, 70) belonging to at least one line (1, 2) or at least one electrical plug-in connector (4, 7);
- a shielding housing (30) either connecting a plurality of shielding sleeves (10, 20) with one another, or connecting at least one shielding sleeve (10) to at least one shielding casing (40), or connecting a plurality of shielding casings (70) with one another, or forming part of the shielding casing; and
- an intermediate insulating body (32) made of temperature-resistant, electrically insulating material;
**characterised in that**
the shielding housing (30) consists of a cast metal body that has been cast in situ from liquid metal or liquid metal alloy on and around annular portions (101, 201, 401, 701) of the one or more shielding sleeves (10, 20) or the one or more shielding casings (40, 70), where it establishes an anchoring means having a low electrical contact resistance and provides complete shielding of the electrical connector; and that the shielding housing (30) has been cast in situ at least partially onto the intermediate insulating body (32), and wherein the intermediate insulating body (32) protects the one or more conductor elements (11) during the casting process of the shielding housing (30).

2. The shielded electrical connector according to claim 1, in the form of a plug-in connector (4) for being mated with a complementary plug-in connector, wherein the terminal elements (34, 44) of the plug-in connector (4) are the conductor elements thereof, and wherein an electrically insulating connector housing (36, 46) is provided which supports the terminal elements, wherein furthermore a coupling half (45) is defined on the plug-in connector (4), which is effective as an electrical shielding connection to the complementary plug-in connector.

3. The shielded electrical connector according to claim 2, wherein the shielding casing (40) comprises a metallic coupling part (41) and metallic half shells (42) mounted on the insulating connector housing (46) by means of a sleeve ring (43) and define a portion of the coupling half (45).

4. The shielded electrical connector according to any one of claims 1 to 3,
wherein one of the conductor elements (110) is on protective earth (PE) and the shielding casing (40) is electrically connected to the protective earth (PE) through a cast branching (303).

5. The shielded electrical connector according to any one of claims 1 to 4,
wherein the plug-in connector (4) is implemented as a data connector and comprises a plurality of conductor elements (11) which are surrounded by the intermediate insulating body (32) that comprises electrically insulating material of low thermal conductivity.

6. The shielded electrical connector according to any one of claims 1 to 4,
wherein the plug-in connector (4) implemented as a power connector and comprises a plurality of conductor elements, which are surrounded by the intermediate insulating body (32) that comprises electrically insulating material of good thermal conductivity and has been cast in situ on and around the shielding housing (30) including cooling fins (302).

7. The shielded electrical connector according to any one of claims 1 to 4,
configured as a multiway terminal block for one or more shielded lines and/or for one or more shielded plug-in connectors (7), comprising:
- a distributing body (8) having a plurality of connection points (83, 84) for the conductor elements (11, 21, 71) belonging to either one or more lines, or to one or more plug-in connectors (7);
- an intermediate insulating body (32) surrounding the distributing body (8) and adjacent conductor elements (11, 21, 71);
wherein the shielding housing (30) surrounds the intermediate insulating body (32) and has been cast in situ either on and around the annular portions of shielding sleeves of the shielded lines and/or onto peripheral portions (701) of shielding casings (70) of the plug-in connectors (7).

8. The shielded electrical connector according to any one of claims 1 to 7,
wherein the shielding housing (30) is enclosed by an electrically insulating protective jacket (33).

9. The shielded electrical connector according to any one of claims 1 to 8,
wherein the shielding housing (30) is made of a low-melting metal alloy.

10. The shielded electrical connector according to claim 9, wherein the metal alloy is a tin solder.

11. A method for producing a shielded electrical connector according to any one of the preceding claims, comprising the steps of:
a) connecting the stripped ends of the conductor elements (11, 21) with one another;
b) applying the intermediate insulating body (32) onto the stripped ends of the interconnected conductor elements (11, 21);
c) overcasting the one or more stripped shielding sleeves (10, 20) and/or the one or more shielding casings (40, 70) and the intermediate insulating body (32) with liquid metal or liquid metal alloy to form the shielding housing (30), wherein the intermediate insulating body (32) protects the one or more conductor elements (11) during the casting process of the shielding housing (30).

12. The method for producing a shielded electrical connector according to claim 11, wherein for producing a coaxial cable connector which connects a first shielded line (1) to a second shielded line (2), the shielding sleeves (10, 20) and the conductor elements (11, 21) are stripped at the ends of the first and the second lines (1, 2) prior to step a); and wherein in step c) the intermediate insulating body (32) and the stripped shielding sleeves (10, 20) are overcast with liquid metal to form the shielding housing (30).

13. The method for producing a shielded electrical connector according to claim 11, wherein for producing a plug-in connector (4) according to claim 2, which connects conductor elements (11) of a shielded line (1) to terminal elements (34, 44) of the plug-in connector (4), step a) is performed comprising
- stripping the shielding sleeve (10) and the conductor elements (11) at the end of the shielded line (1);
- mounting the terminal elements (34, 44) at the ends of the conductor elements (11) and insulating the terminal elements from each other by the insulating connector housing (36, 46);
and in step c), overcasting the intermediate insulating body (32) and the stripped shielding sleeve (10) with liquid metal to form the shielding housing (30).

14. The method for producing a shielded electrical connector according to claim 11, wherein for producing a multiway terminal block according to claim 7, which connects one or more shielded lines and/or one or more shielded electrical plug-in connectors (7) to one another, the method comprises, prior to step a),
stripping the shielding sleeve (10) and the conductor elements (11) at the ends of the one or more line(s) to be connected, and/or providing the one or more shielded electrical plug-in connector(s) (7) with a respective shielding casing (70) and respective conductor elements (71); and applying the intermediate insulating body (32) onto the stripped conductor elements (71) and around the distributing body (8);
and step c) comprises overcasting the intermediate insulating body (32) and the stripped shielding sleeve in the case of a shielded line to be connected, and/or the peripheral portion (701) of the shielding casing (70) in the case of a shielded electrical plug-in connector (7) with liquid metal to form the shielding housing (30).

15. The method according to any one of claims 11 to 14, as far as shielded lines (1, 2) are concerned, wherein a respective solder connection is established between the shielding housing (30) and the one or more shielding sleeves (10, 20) of the shielded lines (1, 2) by partially melting metal at the concerned shielding sleeve (10, 20).

## Revendications

1. Connecteur électrique blindé, destiné à raccorder des câbles électriques blindés ou des connecteurs enfichables entre eux, comprenant :
- un ou plusieurs éléments conducteurs (11, 21, 71) qui font partie d'au moins un câble (1, 2) ou d'au moins un connecteur enfichable (4, 7) ;
- un(e) ou plusieurs enveloppes de blindage (10, 20) ou boîtiers de blindage (40, 70) qui sont associés à au moins un câble (1,2) ou à au moins un connecteur enfichable électrique (4, 7) ;
- un boîtier de blindage (30) qui, soit relie plusieurs enveloppes de blindage (10, 20) entre elles, soit relie au moins une enveloppe de blindage (10) à au moins un boîtier de blindage (40) ou relie plusieurs boîtiers de blindage (70) entre eux ou constitue une partie du boîtier de blindage ; et
- un corps isolant intermédiaire (32) fait d'un matériau électriquement isolant, résistant aux écarts de température,
**caractérisé en ce que**
le boîtier de blindage (30) est constitué d'un corps métallique coulé qui a été coulé sur place à partir d'un métal liquide ou d'un alliage métallique liquide, sur des zones annulaires (101, 201, 401, 701) de la ou des enveloppes de blindage (10, 20) ou du ou des boîtiers de blindage (40, 70), et forme dans ces zones un ancrage à faible résistance de contact électrique et a pour effet un blindage total du connecteur électrique ; et **en ce que**
le boîtier de blindage (30) est coulé, sur place, au moins en partie sur le corps isolant intermédiaire (32), le corps isolant intermédiaire (32) protégeant le ou les éléments conducteurs (11) lors de l'opération de coulée du boîtier de blindage (30).

2. Connecteur électrique blindé selon la revendication 1, réalisé sous forme de connecteur enfichable (4), en vue du raccordement en paire avec un connecteur enfichable conjugué, sachant que les éléments de contact (34, 44) du connecteur enfichable (4) constituent les éléments conducteurs de celui-ci et qu'il est prévu un boîtier de connecteur (36, 46) électriquement isolant, dans lequel sont tenus les éléments de contact, sachant qu'en outre il est prévu sur le connecteur enfichable (45), un demi-accouplement (45) qui agit comme raccordement de blindage électrique avec le connecteur enfichable conjugué.

3. Connecteur électrique blindé selon la revendication 2, dans lequel le boîtier de blindage (40) présente un élément de liaison (41) métallique et des demi-coques (42) métalliques qui sont fixées sur le boîtier de connecteur isolant (46) à l'aide d'une bague de raccord (43) et forment une partie du demi-accouplement (45).

4. Connecteur électrique blindé selon l'une des revendications 1 à 3, dans lequel l'un des éléments conducteurs (110) est mis à la terre de protection (PE), et le boîtier de blindage (40) est raccordé électriquement à la terre de protection (PE) par un branchement (303) coulé.

5. Connecteur électrique blindé selon l'une des revendications 1 à 4, dans lequel le connecteur enfichable (4) est réalisé comme connecteur enfichable de données et comporte plusieurs éléments conducteurs (11) qui sont entourés par le corps isolant intermédiaire (32), lequel présente un matériau électriquement isolant et mauvais conducteur thermique.

6. Connecteur électrique blindé selon l'une des revendications 1 à 4, dans lequel le connecteur enfichable (4) est réalisé comme connecteur enfichable de puissance et comporte plusieurs éléments conducteurs qui sont entourés par le corps isolant intermédiaire (32), lequel présente un matériau électriquement isolant et bon conducteur thermique, et autour duquel le boîtier de blindage (30) est coulé sur place, avec des nervures de refroidissement (302).

7. Connecteur électrique blindé selon l'une des revendications 1 à 4, qui est réalisé comme distributeur multiple pour un ou plusieurs câbles blindés et/ou pour un ou plusieurs connecteurs enfichables (7) blindés, comprenant :
- un corps de distribution (8) doté de plusieurs bornes de raccordement (83, 84) pour les éléments conducteurs (11, 21, 71) qui font partie d'un ou plusieurs câbles ou d'un ou plusieurs connecteurs enfichables (7),
- un corps isolant intermédiaire (32) qui entoure le corps de distribution (8) et des éléments conducteurs (11, 21, 71) adjacents,
où le boîtier de blindage (30) entoure le corps isolant intermédiaire (32) et est coulé, sur place, sur les zones annulaires d'enveloppes de blindage des câbles blindés et/ou sur des zones de bord (701) de boîtiers de blindage (70) des connecteurs enfichables (7).

8. Connecteur électrique blindé selon l'une des revendications 1 à 7, dans lequel le boîtier de blindage (30) est entouré d'une gaine de protection (33) électriquement isolante.

9. Connecteur électrique blindé selon l'une des revendications 1 à 8, dans lequel le boîtier de blindage (30) est constitué d'un alliage métallique à bas point de fusion.

10. Connecteur électrique blindé selon la revendication 9, dans lequel l'alliage métallique est une brasure à base d'étain.

11. Procédé de fabrication d'un connecteur électrique blindé selon l'une des revendications précédentes, comprenant les étapes suivantes :
a) raccordement des extrémités libres des éléments conducteurs (11, 21) entre elles ;
b) mise en place du corps isolant intermédiaire (32) sur les extrémités libres des éléments conducteurs (11, 21) reliés entre eux ;
c) coulée, autour de la ou des enveloppes de blindage (10, 20) dégagées et/ou du ou des boîtiers de blindage (40, 70) et du corps isolant intermédiaire (32), d'un métal liquide ou d'un alliage métallique liquide, en vue de former le boîtier de blindage (30), le corps isolant intermédiaire (32) protégeant le ou les éléments conducteurs (11) lors de l'opération de coulée du boîtier de blindage (30).

12. Procédé de fabrication d'un connecteur électrique blindé selon la revendication 11, selon lequel, pour réaliser un connecteur de câbles coaxiaux reliant un premier câble blindé (1) à un deuxième câble blindé (2), on procède, avant l'étape a), au dégagement des enveloppes de blindage (10, 20) et des éléments conducteurs (11, 21), à l'extrémité du premier et du deuxième câble (1, 2), et on entoure, à l'étape c), le corps isolant intermédiaire (32) et les enveloppes de blindage (10, 20) dégagées avec du métal liquide coulé, aux fins de réaliser le boîtier de blindage (30).

13. Procédé de fabrication d'un connecteur électrique blindé selon la revendication 11, selon lequel, pour réaliser un connecteur enfichable (4) selon la revendication 2, reliant des éléments conducteurs (11) d'un câble blindé (1) à des éléments de contact (34, 44) du connecteur enfichable (4), on exécute l'étape a), comprenant
- le dégagement de l'enveloppe de blindage (10) et des éléments conducteurs (11), à l'extrémité du câble blindé (1) ;
- la mise en place des éléments de contact (34, 44) à l'extrémité des éléments conducteurs (11), et l'isolation des éléments de contact les uns vis-à-vis des autres, à l'aide du boîtier de connecteur (36, 46) isolant ;
et selon lequel on entoure, à l'étape c), le corps isolant intermédiaire (32) et l'enveloppe de blindage (10) dégagée avec du métal liquide, aux fins de réaliser le boîtier de blindage (30).

14. Procédé de fabrication d'un connecteur électrique blindé selon la revendication 11, selon lequel, pour réaliser un distributeur multiple selon la revendication 7, reliant entre eux un ou plusieurs câbles blindés et/ou reliant entre eux un ou plusieurs connecteurs enfichables (7) électriques blindés, on procède, avant l'étape a),
a) au dégagement de l'enveloppe de blindage et des éléments conducteurs, à l'extrémité du ou des câbles à raccorder, et/ou à la mise à disposition du ou des connecteurs enfichables (7) électriques blindés, avec le boîtier de blindage (70) respectif et les éléments conducteurs (71) respectifs, et
à la mise en place du corps isolant intermédiaire (32) sur les éléments conducteurs (71) dégagés et autour du corps de distribution (8), et on exécute l'étape
c) consistant à entourer le corps isolant intermédiaire (32) et l'enveloppe de blindage dégagée, dans le cas d'un câble blindé devant être raccordé, et/ou la zone de bord (701) du boîtier de blindage (70), dans le cas d'un connecteur enfichable (7) électrique blindé, avec du métal liquide, en vue de réaliser le boîtier de blindage (30).

15. Procédé selon l'une des revendications 11 à 14, dans la mesure où des câbles blindés (1, 2) sont concernés,
selon lequel on réalise respectivement une liaison brasée entre le boîtier de blindage (30) et la ou les enveloppes de blindage (10, 20) des câbles blindés (1, 2), en faisant fondre partiellement du métal sur l'enveloppe de blindage (10, 20) concernée.
